# EUROPÄISCHE PATENTSCHRIFT

(11) **EP 1 217 319 B1**
(45) Veröffentlichungstag und Bekanntmachung des Hinweises auf die Patenterteilung: **14.02.2007**
(21) Anmeldenummer: 00128034.6
(22) Anmeldetag: 21.12.2000
(51) Int. Cl.: F28D 7/04

(54) **Wärmeübertrager zur Wärmeübertragung zwischen einem Kältemittel und einem Wasser/Glykol-Gemisch**
Heat exchanger for heat transfer between a refrigerant and a water/glycol mixture
Echangeur de chaleur pour le transfert thermique entre un réfrigérant et un mélange eau/glycol

(43) Veröffentlichungstag der Anmeldung: 26.06.2002
(73) Patentinhaber: Visteon Global Technologies, Inc., Dearborn, Michigan 48126 (US)
(72) Erfinder: Dienhart Bernd,, 50935 Köln, (DE); Lorenz-Börnert Marion,, 51427 Bergisch-Gladbach, (DE); Fröhling Jörn,, 50259 Pulheim, (DE); Hoffmann Hanskarl,, 50739 Köln, (DE); Heyl Peter Dr.,, 15230 Frankfurt/Oder, (DE); Kubitz Bernd,, 50259 Pulheim, (DE)
(74) Vertreter: Heyner, Klaus

(56) Entgegenhaltungen:
- EP-A- 0 529 819
- DE-A- 19 623 259
- DE-A- 19 635 454
- DE-A- 19 808 893
- DE-A- 19 842 019
- US-A- 3 340 588

## Beschreibung

Die Erfindung betrifft einen Wärmeübertrager zur Wärmeübertragung zwischen einem Kältemittel und einem Wasser/Glykol-Gemisch.

Wärmeübertrager sind Apparate bzw. Komponenten, in denen eine indirekte Wärmeübertragung stattfindet. Dabei wird Wärme von einem fluiden Stoffstrom höherer Temperatur auf einen anderen fluiden Stoffstrom niedrigerer Temperatur übertragen. Die beiden Stoffströme durchströmen dabei den Wärmeübertrager, ohne sich zu vermischen, sind also räumlich voneinander getrennt.

In einer klassischen Kälteanlage oder Wärmepumpe sind zumindest zwei Wärmeübertrager vorhanden. Der Verdampfer und der Kondensator / Gaskühler, häufig aber auch noch ein innerer Wärmeübertrager. Der Kältemittelkreislauf ist ein Stoffkreislauf, wobei im Verdampfer Wärme unter Verdampfung des Kältemittels aufgenommen wird und im Kondensator Wärme vom Kältemittel abgegeben wird.

Im Stand der Technik sind eine Vielzahl von Wärmeübertragern für verschiedenste Einsatzgebiete bekannt.
Ganz besondere Anforderungen werden an Wärmeübertrager gestellt, welche bei hohen Fluiddrücken der Stoffströme arbeiten.

Solche Wärmeübertrager sind z.B. aus den Dokumenten DE 19808893, DE 19635454, US 3340588, DE 19623259 und EP 0529819 bekannt.

Für einen solchen Anwendungsfall werden Wärmeübertrager gemäß dem Oberbegriff der vorliegenden Erfindung eingesetzt.

In der jüngeren Vergangenheit wird Kohlendioxid als Kältemittel verstärkt untersucht und die Herstellung solcher Systeme in Erwägung gezogen. Bei Kohlendioxid (R744) spricht man von einem Hochdruckkältemittel, da die kritische Temperatur des Kohlendioxids im Bereich der Umgebungstemperatur (31°C) und der dazugehörige Druck deutlich über dem der heute üblichen Kältemittel (R134a, R290, R212) liegt.
Der maximal auftretende Hochdruck liegt in Anlagen mit Kohlendioxid als Kältemittel in einem Bereich von 100 bis 170 bar, je nach Anwendungsfall des Systems.

Für die Anwendung des Kältemittels Kohlendioxid im Kälteanlagen - Wärmepumpen - Prozess sind bereits Wärmeübertrager bekannt, welche mit sehr kleinen Strömungsquerschnitten und Füllmengen in den Wärmeübertragern arbeiten.

Zunehmend wird Kohlendioxid als Kältemittel für die Fahrzeugklimatisierung in mobilen Kälteanlagen, Wärmepumpen oder Kombinationen von diesen, eingesetzt. In einem solchen Fall wird Wärme zwischen einem Wasser/Glykol-Gemisch und Kohlendioxid oder einem anderen Kältemittel übertragen. Damit steigen die Anforderungen an einen Wärmeübertrager für diese Anwendung in mehrerlei Hinsicht. Sowohl unter dem Gesichtspunkt der Sicherheit, Störanfälligkeit und Zerstörbarkeit als auch unter dem Gesichtspunkt des minimalen Platzbedarfes bestehen Vorgaben, die von im Stand der Technik bekannten Wärmeübertragern nicht erreicht werden.

Es ist Aufgabe der Erfindung, eine Wärmeübertrager, insbesondere zur Wärmeübertragung zwischen einem Kältemittel und einem Wasser/Glykol-Gemisch derart auszubilden, dass dieser mit einem geringen Bauvolumen bei hohen übertragenen Wärmeströmen arbeitet und gleichzeitig die sicherheitstechnischen Erfordernisse auch für den Einsatz eines Hochdruckkältemittels erfüllt sind.

Erfindungsgemäß wird die Aufgabe mit einem Wärmeübertrager gemäß den Anspruch 1 gelöst.

Nach der Konzeption der Erfindung wird das Spiralpaket konstruktiv so ausgelegt, dass die sicherheitstechnischen Erfordernisse durch die Einhaltung geringer Strömungsquerschnitte in den Kältemittelkanälen und kleinem Füllvolumen im Spiralpaket erfüllt werden.

Die Spiralpakete bestehen aus Flachrohr mit Kältemittelkanälen, wobei das Flachrohr entlang seiner Länge gewickelt ist.

In einer bevorzugten Ausführungsform ist die Lage von Wickelachse des Spiralpakets und Zylinderachse des Wärmeübertragers identisch.

Weiterhin wird das Flachrohr vorteilhaft mit Rippen zur Abstandhaltung zwischen benachbarten Wicklungen und zur Kanalbildung für den Wärme-/ Kälteträger im gewickelten Zustand sowie zur Vergrößerung der Oberfläche ausgebildet.

Die Vorteile des erfindungsgemäßen Wärmeübertragers bestehen darin, dass auf engstem Raum ein Wärmeübertrager zur Verfügung gestellt wird, der eine große wärmeübertragende Oberfläche besitzt und der zudem durch seine Gestaltung die sicherheitstechnischen Erfordernisse für den Einsatz in einem Kreislauf mit Kältemittel erfüllt.

Weitere Einzelheiten, Merkmale und Vorteile der Erfindung ergeben sich aus der nachfolgenden Beschreibung von Ausführungsbeispielen mit Bezugnahme auf die zugehörigen Zeichnungen. Es zeigen:
- Fig. 1:: Längsschnitt eines Wärmeübertragers
- Fig. 2a:: Querschnitt eines Wärmeübertragers mit einem zweiflutigen Kältemittelstrom im Spiralpaket
- Fig. 2b:: Querschnitt eines Wärmeübertragers mit einem einflutigen Kältemittelstrom im Spiralpaket
- Fig. 2c:: Querschnitt eines Wärmeübertragers mit einer Einfachspirale, der nicht Teil der Erfindung darstellt.
- Fig. 3a:: perspektivische Ansicht des Flachrohrs mit Quer- und Längsschnitt
- Fig. 3b:: Querschnitt des Flachrohrs
- Fig. 4a:: Längsschnitt des Flachrohrs mit Rippen auf der Oberseite
- Fig. 4b:: Längsschnitt des Flachrohrs mit Rippen auf der Ober - und Unterseite
- Fig. 4c:: Längsschnitt des Flachrohrs mit Rippen entweder auf der Ober - oder der Unterseite jeweils auf einem bestimmten Abschnitt
- Fig. 5a:: Draufsicht auf ein Flachrohr mit Rippen quer zur Kältemittelströmungsrichtung
- Fig. 5b:: Draufsicht auf ein Flachrohr mit Rippen schräg zur Kältemittelströmungsrichtung

Eine vorteilhafte Ausführung des erfindungsgemäßen Wärmeübertragers ist in Fig. 1 im Längsschnitt dargestellt.
Der zylindrische Mantel des Wärmeübertragers 1 ist als Kreiszylinder in Form eines Rohres ausgeführt, welches an seinen Enden zu Anschlussstutzen 7 verjüngt ist. Im Inneren des Wärmeübertragers 1 ist mindestens ein, im vorliegenden Fall sind drei Spiralpakete 2 angeordnet, welche der Reihe nach vom Wärme- / Kälteträger umströmt werden. Der Wärmeübertrager 1 weist weiterhin Anschlussmöglichkeiten für die Kältemittelzufuhr 3 und die Kältemittelabfuhr 4, die Wärme-/ Kälteträgerzufuhr 5 sowie die Wärme-/ Kälteträgerabfuhr 6 auf.

Die Spiralpakete 2 werden von einem Kältemittel durchströmt und von einem Wärme-/ Kälteträger umströmt, wobei Wärme zwischen dem Hochdruckkältemittel und dem Wärme-/ Kälteträger im Kreuzstrom oder im Kreuzgegen- bzw Kreuzgleichstrom übertragen wird.

Die Spiralpakete 2 werden aus einem Flachrohr 9 mit der Breite (B) von fünf bis einhundertzwanzig Millimetern (5 bis 120 mm) und der Höhe (H) von ein bis zehn Millimetern (1 bis 10 mm) gebildet. Das Flachrohr 9, welches mindestens einen Kältemittelkanal 10 aufweist, wird durch diese Kältemittelkanäle von Kältemittel durchströmt. Die Spiralpakete 2 werden aus gewickeltem Flachrohr 9 gebildet, welches entlang seiner Länge (L) in doppelter Lage gewickelt ist. Die Wickelachse 13 des Spiralpaketes 2 liegt gemäß Fig. 1 vorteilhaft in gleicher Lage wie die Zylinderachse 13 des Wärmeübertragers 1.

In einer besonders vorteilhaften Ausführungsform weist das Flachrohr 9 Rippen 11 zur Abstandhaltung zwischen benachbarten Wicklungen innerhalb des Spiralpaketes 2 und zur Kanalbildung für den Wärme-/ Kälteträger im gewickelten Zustand sowie zur Vergrößerung der Oberfläche auf.

Der Wärmeübertrager 1 weist außerdem eine Sicherheitseinrichtung 8 gegen Überdruck beispielsweise in Form einer Berstscheibe oder eines Sicherheitsventils auf und ist an geeigneter Stelle mit einer Entlüftungseinrichtung ausgestattet.

Die erfindungsgemäße Ausbildung der Spiralpakete 2 ist in den Figuren 2a und 2b im Querschnitt dargestellt. Zu sehen sind jeweils Doppelspiralen, welche sich auf besonders einfache Art herstellen lassen, Der Wärmeübertrager 1 mit Spiralpaketen 2 aus einfachen Spiralen, gemäß Fig. 2c stellt jedoch nicht Teil der Erfindung dar.

Fig. 2a zeigt den Querschnitt eines Wärmeübertragers 1 mit einem zweiflutigen Kältemittelstrom im Spiralpaket 2. Die Doppelspirale wird dann mehrflutig spiralförmig von innen nach außen von Kältemittel durchströmt und tritt an der Kältemittelabfuhr 4 aus dem Spiralpaket 2 aus und verlässt den Wärmeübertrager 1.

In Fig. 2b ist der Querschnitt eines Wärmeübertragers 1 mit einem einflutigen Kältemittelstrom im Spiralpaket 2 dargestellt. Dabei wird die Doppelspirale zunächst durch die Kältemittelzufuhr 3 von außen nach innen vom Kältemittel durchströmt und nach Erreichen der Wickel- und Zylinderachse 13 strömt das Kältemittel von innen nach außen zur Kältemittelabfuhr 4, durch welche das Spiralpaket 2 und hernach der Wärmeübertrager 1 verlassen wird.

Fig. 2c zeigt eine Ausführung eines Spiralpakets 2 als Einzelspirale mit einflutigem Kältemittelstrom von innen nach außen oder auch von außen nach innen, die nicht Teil der Erfindung ist.

Die Spiralpakete werden gemäß aus Flachrohr 9 gebildet. Fig. 3a zeigt eine perspektivische Ansicht des Flachrohrs mit Quer- und Längsschnitt. Durch Pfeile ist der Fluss des Kältemittels durch die Kältemittelkanäle 10 und der Fluss des Wasser / Glykol - Gemischs zwischen den Rippen 11 angedeutet.

Dabei sind im Querschnitt auch gemäß Fig. 3b die Kältemittelkanäle 10 in ihrem Schnittbild als Kreis dargestellt. Gleichfalls möglich, aber wegen der Druckbeständigkeit weniger vorteilhaft, ist die Ausbildung der Kältemittelkanäle 10 in einer ovalen oder eckigen Querschnittsgeometrie.

Auch sind in Fig. 3a die Rippen 11 des Flachrohres 9 dargestellt und die Durchdringung des Flachrohres 9 von Kältemittelkanälen 10 entlang der Länge L des Flachrohres ist durch den Längsschnitt in Kältemittelströmungsrichtung zu sehen.

Die Flachrohre 9 sind vorteilhaft mit einem großen Breite B und Höhe H Verhältnis ausgebildet.

Nicht dargestellt aber vorteilhaft ist, wenn das Flachrohr 9 an den Enden seiner Breite B abgeflacht ist, was bei der Anströmung und Abströmung von Wärme/Kälteträger an und vom Spiralpaket 2 strömungstechnisch vorteilhaft ist und großvolumige Staugebiete entlang der Höhe H des Flachrohres hierdurch vermieden werden.

Die Ausbildung des Flachrohrs 9 mit Rippen 11 auf der Oberseite zeigt Fig. 4a. Die Rippen 11 sind dargestellt als rechteckige Erhebungen auf dem Flachrohr 9. Diese Form ist fertigungstechnisch günstig und führt ohne weiteres bei der Wicklung des Flachrohres 9 entlang seiner Länge L zur Kanalbildung für die Strömung des Wärme-/ Kälteträgers, jedoch sind weite Rippenformen ebenso vorteilhaft einsetzbar. Sowohl runde, ovale oder dreieckige Formen sind mögliche Ausgestaltungen für Rippen 11 des Flachrohres 9.

Das Flachrohr 9 gemäß Fig. 4a ist bevorzugt zu verwenden bei einfachen Spiralwicklungen des Flachrohres 9, wobei jeweils eine Oberseite in Kontakt mit der Unterseite des Flachrohres 9 kommt und die sich zwischen den Rippen 11 bildenden Räume die Kanäle für den Wärme-/ Kälteträger bilden.

Für die erfindungsgemäße Doppelspiralwicklungen ist die Ausbildung des Flachrohres 9 gemäß Fig. 4b vorteilhaft, weil bei der Herstellung des Spiralpaketes 2 das Flachrohr 9 im Bereich der Wickelachse 13 um 180° gebogen wird und somit Ober- und Unterseite des Flachrohres 9 aufeinander liegen. Um dabei die Kanalbildung für die Wärme-/ Kälteträgerdurchströmung zu realisieren wird das Flachrohr 9 sowohl auf der Ober - und Unterseite mit Rippen 11 versehen.

In Fig. 4c ist eine Ausführungsform dargestellt bei welcher das Flachrohr 9 entlang eines Bereiches A mit Rippen 11 auf der Oberseite und entlang eines Bereiches B auf der Unterseite mit Rippen 11 versehen wurde.
Diese Ausbildung ist für die Herstellung einer Doppelspirale vorteilhaft, sofern die Wickelachse 13 in den Bereich des Überganges des Wechsels der Rippen 11 von der Ober- auf die Unterseite gelegt wird.

Die Rippen selbst besitzen eine Höhe von 0,01 bis 10 mm. Wobei der Bereich von 4 bis 10 mm bei großen Strömungsquerschnitten eingesetzt wird. Eine bevorzugte Ausbildung der Rippen 11 für kleinere Strömungsquerschnitte, etwa für Wärmeübertrager zum Einsatz in Kälteanlagen oder Wärmepumpen in Kraftfahrzeugen besteht bei einer Höhe von 0,1 bis 2 mm. Für Spezialanwendungsfälle mit dünnem Flachrohr 9 und entsprechend vielen Wicklungen werden Rippen 11 von 0,01 bis 0,1 mm eingesetzt.

Nach einem bevorzugten Anwendungsfall der Erfindung verlaufen die Rippen 11 gemäß Fig. 5a im Winkel von 90° zu den Kältemittelkanälen 10, wodurch die Wärmeübertragung zwischen dem Wärme-/ Kälteträger und dem Hochdruckkältemittel im Kreuzstrom erfolgt. Dabei ist das Flachrohr 9 in der Draufsicht dargestellt. Der Wärme-/ Kälteträger strömt durch die sich zwischen den Rippen 11 bildenden Kanäle und das Kältemittel 3 strömt im Flachrohr 9 durch die Kältemittelkanäle 10. Liegt gemäß Fig. 1 die Kältemittelzufuhr 3 nach der Kältemittelabfuhr 4 in Strömungsrichtung des Wärme-/ Kälteträgers versetzt, so liegt ein gekoppelter Kreuzgegenstrom vor. Weitere Schaltungsvarianten, wie der Kreuzgleichstrom oder Mischformen sind ebenso mit dem erfindungsgemäßen Wärmeübertrager 1 realisierbar.

In einer weiteren Ausgestaltung der Erfindung verlaufen die Rippen 11 in einem Winkel α gemäß Fig. 5b von größer als 0° und kleiner als 90° bzw. größer als 90° und kleiner als 180° zu den Kältemittelkanälen 10, wodurch die Wärmeübertragung zwischen dem Wärme-/ Kälteträger und dem Hochdruckkältemittel unmittelbar im Kreuz-Gegen- oder Gleichstrom erfolgt. Bei dieser Ausführungsform wird ein besonders guter Wärmeübergang erreicht, wobei der Winkel α für einen besonders effizienten Wärmeübergang zwischen 30° und 50° zu wählen ist.

Die Anordnung von mehreren Spiralpaketen 2 im Wärmeübertrager 1 wird, abhängig vom Einsatzfall, derart ausgeführt, dass das Hochdruckkältemittel die Spiralpakete 2 in einer Reihenschaltung oder in Parallelschaltung durchströmt.

Als Kältemittel im Sinne des Oberbegriffs der Erfindung sind insbesondere Kohlendioxid (R744), Tetrafluorethan (R134a) und Propan (R290) anzusehen.

### LISTE DER BEZUGSZEICHEN

- 1: Wärmeübertrager
- 2: Spiralpaket
- 3: Kältemittelzufuhr
- 4: Kältemittelabfuhr
- 5: Wärme- / Kälteträgerzufuhr
- 6: Wärme- / Kälteträgerabfuhr
- 7: Anschlussstutzen
- 8: Sicherheitseinrichtung
- 9: Flachrohr
- 10: Kältemittelkanal
- 11: Rippe
- 12: Entlüftungsvorrichtung
- 13: Wickelachse / Zylinderachse

- B: Flachrohrbreite
- H: Flachrohrhöhe
- L: Flachrohrlänge

## Patentansprüche

1. Wärmeübertrager zur Wärmeübertragung zwischen einem Kältemittel und einem Wärme-/Kälteträger, aufweisend einen zylindrischen Mantel, in dem sich mindestens ein Spiralpaket (2) aus gewickeltem Flachrohr (9) mit Kanälen (10) zur Durchströmung des Kältemittels und darauf befindlichen, vorgesehenen Wicklungsabstandshaltern zur Kanalbildung für eine Durchströmung des Wärme-/Kälteträgers befindet, wobei Anschlüsse für die Kältemittelzufuhr (3) und -abfuhr (4) sowie die Wärme-/Kälteträgerzufuhr (5) und -abfuhr (6) vorgesehen sind,
**dadurch gekennzeichnet,**
**dass** ein Spiralpaket (2) die Form einer Doppelspirale um eine Wickelachse (13) aufweist,
- wobei das Flachrohr (9) vom die Wickelachse (13) umgebenden Bereich aus entlang seiner Länge L in doppelter Lage gewickelt ist, und
- wobei um die Wickelachse (13) ein S-förmiger Schlag des um einen Winkel von 180° gebogenen Flachrohres (9) vorhanden ist, wobei beim S-förmigen Schlag die Oberseite und die Unterseite des Flachrohres (9) aufeinanderliegen.

2. Wärmeübertrager nach Anspruch 1,
**dadurch gekennzeichnet, dass** als Wicklungsabstandshalter des gewickelten Flachrohrs (9) und zur Ausbildung von Kanälen zur Durchströmung mit dem Wärme-/Kälteträger auf dem Flachrohr (9) Rippen (11) vorgesehen sind, die auf der Oberseite und/oder der Unterseite des Flachrohres (9) angebracht sind.

3. Wärmeübertrager nach Anspruch 1,
**dadurch gekennzeichnet, dass** dem zylindrischen Mantel radial gerichtete Abstandshaltermittel zugeordnet sind, die mit der zylinderartigen Spiralendwicklung verbunden sind.

4. Wärmeübertrager nach Anspruch 1 bis 3,
**dadurch gekennzeichnet, dass** die Doppelspirale (2) für einen einflutigen Kältemittelstrom ausgebildet ist, wobei die Kältemittelanschlüsse (3,4) der Doppelspirale (2) im zentralen Bereich um die Wickelachse (13) und im Bereich des zylindrischen Mantels vorhanden sind.

5. Wärmeübertrager nach Anspruch 1 bis 3,
**dadurch gekennzeichnet, dass** die Doppelspirale (2) für einen zweiflutigen Kältemittelstrom ausgebildet ist, wobei die Kältemittelanschlüsse (3,4) des Flachrohres (9) im Bereich des zylindrischen Mantels vorgesehen sind.

6. Wärmeübertrager nach Anspruch 1 bis 5,
**dadurch gekennzeichnet, dass** das Flachrohr (9) der Doppelspirale (2) von der Wickelachse (13) aus gerichtet auf seinem ersten Bereich (A) der einen Spirale auf der Oberseite mit Rippen (11) und im Bereich (B) der anderen Spirale auf der Unterseite mit entgegengesetzt gerichteten Rippen (11) versehen ist.

7. Wärmeübertrager nach einem der Ansprüche 2 oder 6,
**dadurch gekennzeichnet, dass** die Rippen (11) in einem Winkel α von größer als 0° und kleiner als 90° zu den Käitemittelkanälen (10) verlaufen, wodurch die Wärmeübertragung zwischen den rippengestützten Wärme-/Kälteträgerkanälen und den Kältemittelkanälen (10) innerhalb des Flachrohres (9) im Kreuzgegen- oder Kreuzgleichstrom erfolgt.

8. Wärmeübertrager nach einem der Ansprüche 1 bis 7,
**dadurch gekennzeichnet, dass** mehrere Spiralpakete (2) in Reihe oder parallel innerhalb des zylindrischen Mantels angeordnet sind.

9. Wärmeübertrager nach einem der Ansprüche 1 bis 8,
**dadurch gekennzeichnet, dass** mindestens eine Sicherheitseinrirhtung (8) und/oder eine Entlüftungseinrichtung (12) vorgesehen ist.

10. Wärmeübertrager nach einem der Ansprüche 1 his 9,
**dadurch gekennzeichnet, dass der** Wärme-/Kälteträger ein Wasser/Glykol-Gemisch darstellt.

11. Wärmeübertrager nach einem der Ansprüche 1 bis 10,
**dadurch gekennzeichnet, dass** die Kältemittel Kohlendioxid R744, Tetrafluorethan R134a oder Propan R290 als Hochdruckkältemittel vorgesehen sind.

## Claims

1. Heat exchanger for heat transfer between a refrigerant and a heat transfer medium/secondary refrigerant, comprising a cylindrical jacket containing at least one spiral package (2) of wound flat tubing (9) with channels (10) for refrigerant to flow therethrough and winding spacers provided thereon for formation of channels for the heat transfer medium/secondary refrigerant to flow therethrough, wherein connections for the refrigerant supply (3) and removal (4) and for the heat transfer medium/secondary refrigerant supply (5) and removal (6) are provided,
**characterised in**
**that** a spiral package (2) has the form of a double spiral around a winding axis (13),
- wherein the flat tubing (9) is wound from the region surrounding the winding axis (13) along its length L in a double layer, and
- wherein an S-shaped run-out of the flat tubing (9) bent through an angle of 180° is provided around the winding axis (13), wherein the upper side and the lower side of the flat tubing (9) are superposed at the S-shaped run-out.

2. The heat exchanger according to claim 1,
**characterised in that** fins (11) are provided on the flat tubing (9) as winding spacers of the wound flat tubing (9) and to form channels for the heat transfer medium/secondary refrigerant to flow therethrough, said fins being attached at the top and/or the bottom side of the flat tubing (9).

3. The heat exchanger according to claim 1,
**characterised in that** associated with the cylindrical jacket are radially directed spacers which are joined to the cylindrical spiral end winding.

4. The heat exchanger according to claim 1 to 3,
**characterised in that** the double spiral (2) is constructed for a single-flow refrigerant stream wherein the refrigerant connections (3, 4) of the double spiral (2) are provided in the central region around the winding axis (13) and in the area of the cylindrical jacket.

5. The heat exchanger according to claim 1 to 3,
**characterised in that** the double spiral (2) is constructed for a double-flow refrigerant stream wherein the refrigerant connections (3, 4) of the flat tubing (9) are provided in the area of the cylindrical jacket.

6. The heat exchanger according to claim 1 to 5,
**characterised in that** the flat tubing (9) of the double spiral (2) is provided with fins (11) directed from the winding axis (13) on its first region (A) of one spiral on the upper side and is provided with oppositely directed fins (11) in the region (B) of the other spiral on the underside.

7. The heat exchanger according to any one of claims 2 or 6, **characterised in that** the fins (11) run at an angle α greater than 0° and smaller than 90° to the refrigerant channels (10) whereby heat transfer between the fin-supported heat transfer medium/secondary refrigerant channels and the refrigerant channels (10) takes place within the flat tubing (9) in the cross counter-current or cross concurrent stream.

8. The heat exchanger according to any one of claims 1 to 7, **characterised in that** a plurality of spiral packages (2) are arranged in a row or parallel inside the cylindrical jacket.

9. The heat exchanger according to any one of claims 1 to 8, **characterised in that** at least one safety device (8) and/or ventilation device (12) is provided.

10. The heat exchanger according to any one of claims 1 to 9, **characterised in that** the heat transfer medium/secondary refrigerant is a water/glycol mixture.

11. The heat exchanger according to any one of claims 1 to 10, **characterised in that** the refrigerants carbon dioxide R744, tetrafluoroethane R134a or propane R290 are provided as high-pressure refrigerant.

## Revendications

1. Echangeur thermique pour la transmission thermique entre un réfrigérant et un agent caloporteur/agent de refroidissement, comportant une enveloppe cylindrique, dans lequel se trouve au moins un paquet de spirales (2) en tube plat enroulé (9), avec des conduits (10) pour la circulation du réfrigérant et des écarteurs d'enroulement situés sur le dessus, prévus pour la création du conduit pour une circulation de l'agent caloporteur/de l'agent de refroidissement, des branchements pour l'alimentation en réfrigérant (3) et l'évacuation de réfrigérant (4), ainsi que l'alimentation (5) et l'évacuation (6) de l'agent caloporteur/de l'agent de refroidissement étant prévus,
**caractérisé en ce que**
un paquet de spirales (2) présente la forme d'une double spirale autour d'un axe d'enroulement (13),
- le tube plat (2) étant enroulé en double couche, le long de sa longueur L, à partir d'une région entourant l'axe d'enroulement
- un tour en forme de S du tube plat (9) recourbé sous un angle de 180° étant présent autour de l'axe d'enroulement (13), sur le tour en forme de S, la face supérieure et la face inférieure du tube plat (9) étant superposées.

2. Echangeur thermique selon la revendication 1
**caractérisé en ce qu'**en tant qu'écarteur d'enroulement du tube plat enroulé (9) et pour la formation de conduits pour la circulation de l'agent caloporteur/de l'agent de refroidissement, on a prévu sur le tube plat (9) des nervures (11), qui sont ménagées sur la face supérieure et/ou sur la face inférieure du tube plat (9).

3. Echangeur thermique selon la revendication 1,
**caractérisé en ce que** des écarteurs orientés en direction radiale, qui sont reliés avec l'enroulement final en spirale du type d'un cylindre sont associés à l'enveloppe cylindrique.

4. Echangeur thermique selon la revendication 1 à 3,
**caractérisé en ce que** la double spirale (2) est conçue pour un courant de réfrigérant à un seul flux, les raccords pour réfrigérant (3, 4) de la double spirale (2) étant présents dans la région centrale, autour de l'axe d'enroulement (13) et dans la région de l'enveloppe cylindrique.

5. Echangeur thermique selon la revendication 1 à 3,
**caractérisé en ce que** la double spirale (2) est conçue pour un courant de réfrigérant à deux flux, les raccords pour réfrigérant (3, 4) du tube plat (9) étant prévus dans la région de l'enveloppe cylindrique.

6. Echangeur thermique selon la revendication 1 à 5,
**caractérisé en ce qu'**à partir de l'axe d'enroulement (13) en direction de sa première région (A) de l'une des spirales (2), le tube plat (9) de la double spirale (2) est muni de nervures (11) sur la face supérieure et dans la région (B) de l'autre spirale, il est muni de nervures (11) situées en sens opposé sur la face inférieure.

7. Echangeur thermique selon l'une quelconque des revendications 2 ou 6,
**caractérisé en ce que** les nervures (11) s'étendent sous un premier angle α supérieur à 0° et inférieur à 9° par rapport aux conduits de réfrigérant (10), en conséquence de quoi, le transfert thermique entre les conduits de l'agent caloporteur/de l'agent de refroidissement (10) soutenus par nervures est assuré à l'intérieur du tube plat (9) à contre-courant croisé ou à courant identique croisé.

8. Echangeur thermique selon l'une quelconque des revendications 1 à 7,
**caractérisé en ce que** plusieurs paquets de spirales (2) sont disposés en rangée ou en parallèle à l'intérieur de l'enveloppe cylindrique.

9. Echangeur thermique selon l'une quelconque des revendications 1 à 8, **caractérisé en ce qu'**au moins un dispositif de sécurité (8) et /ou un dispositif de purge (12) est prévu.

10. Echangeur thermique selon l'une quelconque des revendications 1 à 9
**caractérisé en ce que** l'agent caloporteur /l'agent de refroidissement est un mélange eau/glycol

11. Echangeur thermique selon l'une quelconque des revendications 1 à 10
**caractérisé en ce que** les réfrigérants : dioxyde de carbone R744, tétrafluoréthane R134 ou propane sont prévus en tant que réfrigérant haute pression.
